# EUROPÄISCHE PATENTSCHRIFT

(11) **EP 1 457 332 B1**
(45) Veröffentlichungstag und Bekanntmachung des Hinweises auf die Patenterteilung: **05.08.2009**
(21) Anmeldenummer: 04102422.5
(22) Anmeldetag: 12.05.2001
(51) Int. Cl.: B41F 31/15, B41F 31/00, B41F 31/02

(54) **Verfahren zur Verwendung eines Kurzfarbwerks**
Method utilizing a short inking system
Procédé d'utilisation d'un dispositif d'encrage court

(30) Priorität: 17.05.2000 DE 10023935
(43) Veröffentlichungstag der Anmeldung: 15.09.2004
(62) Teilanmeldung aus: 01947149.9
(73) Patentinhaber: Koenig & Bauer Aktiengesellschaft, 97080 Würzburg (DE)
(72) Erfinder: Bolza-Schünemann, Hans-Bernhard, 97074, Würzburg (DE)

(56) Entgegenhaltungen:
- EP-A- 0 418 778
- WO-A-91/13761
- DE-C- 19 840 806
- US-A- 4 332 195

## Beschreibung

Die Erfindung betrifft ein Verfahren zur Verwendung eines Kurzfarbwerkes gemäß dem Oberbegriff des Anspruchs 1.

Die WO 91/13 761 A1 beschreibt ein Kurzfarbwerk einer Rotationsdruckmaschine, wobei Formzylinder und Farbauftragwalze gleichen Durchmesser aufweisen. Der Farbauftragwalze ist eine changierende Glättwalze zugeordnet.

Die US 43 32 195 A offenbart ein Farbwerk mit einer Rasterwalze, wobei ein axial bewegbarer Glättzylinder angeordnet ist. Der Glättzylinder und die Farbauftragwalzen weisen unterschiedlichen Durchmesser auf.

Die EP 04 18 778 A2 zeigt ein Farbwerk mit axial bewegbaren Farbauftragwalzen.

Der Erfindung liegt die Aufgabe zugrunde, ein Verfahren zur Verwendung eines Kurzfarbwerkes einer Rotationsdruckmaschine zu schaffen.

Die Aufgabe wird erfindungsgemäß durch die Merkmale des Anspruchs 1 gelöst.

Dieses Kurzfarbwerk ohne Zonenschrauben ist vorzugsweise in Offsetdruckmaschinen für Qualitätsakzidenzdruck angeordnet.

Solche Farbwerke sind bekannt. Sie sind zweiwalzig mit Anilox- und Auftragwalze ausgebildet. Sie genügen für gute Zeitungsqualität. Bei Akzidenzqualität auf gestrichenen Papieren mit z. B. 70-iger Bildraster benötigt man Aniloxwalzen mit entsprechend feineren Gravuren als im Zeitungsdruck um Moiree-Erscheinungen zu vermeiden. Derartige Aniloxwalzen sind jedoch empfindlich gegen mechanische Beschädigungen.

Erfindungsgemäß ist eine gröbere, d. h. mechanisch stabilere Stuktur der Aniloxwalze dann auch für Feinraster einsetzbar, wenn der Farbfilm mit Grobraster auf der Auftragwalze geglättet ist bevor die Platte berührt wird.

Glättwalzen mit seitlicher Verreibung sind bei klassischen Farbwerken an sich bekannt. Sie sind aber im Durchmesser klein gehalten, machen mehr als eine Umdrehungen pro Drucklänge und kehren mit ihren Umkehrpunkten bei der seitlichen Verreibung auf der Form um.

Daher gibt es Schablonieren, Farbanreichungen insbesondere auch vom Druckkanal bei Bogendruckmaschinen und Farbabfall über die Umfangslänge zum Druckende.

In neuartiger Weise wird vorgeschlagen, nur einen einzigen Glättzylinder zu verwenden, der 1:1 umläuft und deshalb nicht im Umfang schablonieren kann.

Ein Einfallen in die Auftragwalzengrube wird durch Schmitzringe vermieden und ein Stehenbleiben in der Grube durch Zahnradantrieb. Bei endlos aufvulkanisierter 1:1 Auftragwalze können Schmitzringe und Zahnradantrieb entfallen. Höchste Eindruckqualität ist jedoch mit Offsetdrucktüchern als Farbübertragungsmedium auf dem Auftragwalzen-Zylinder zu erreichen, was einen Spannkanal bedingt oder eine aufvulkanisierte Gummizylinderhülse.

Der Glättzylinder wird auf zwei Umdrehungen nur einmal hin- und herbewegt. Bei der ersten Umdrehung macht er über die gesamte Druckabwicklung einen Hinweg von ca. 15 bis 20 mm. Im Zylinderkanal der Auftragwalze erfolgt die Bewegungsumkehr. Bei der zweiten Umdrehung läuft der Glättzylinder zurück - wiederum über die gesamte Druckabwicklungslänge ohne Bewegungsumkehr. Die Umkehr erfolgt wiederum in der Zylindergrube. Damit ist sichergestellt, daß keine Farbunterschiede durch Stillstehen oder Bewegungsumkehr des Glättzylinders auf der Auftragwalze, der Platte und damit im Druckbild auf Papier sichtbar werden.

Der axiale Hub des Glättzylinders muß in jedem Fall so groß sein, daß im Berührungsstreifen zwischen Glättzylinder und Farbauftragwalze mehr als ein Näpfchen bzw. eine Haschur Abstand auf der Rasterwalze seitlich verrieben wird.

Das Dreiwalzenfarbwerk - d. h. ein Zweiwalzenfarbwerk mit zusätzlicher 1:1 großer Glättwalze - zeigt schablonierfreie Einfärbung von extrem schwierigen Druckformen bei guten Farbdichten über die Breite und im Umfang.

In weiterer Ausbildung der Erfindung kann die Farbauftragwalze z. B. mit einem doppeltgroßem Plattenzylinder für zwei verschiedene Farbplatten im Umfang und damit im Zylinderverhältnis 2:1 oder auch mehr zusammenarbeiten. Dann muß die Auftragwalze getaktet werden, um nur ihre Farbplatte einzufärben, während sie weiter mit der Aniloxwalze im Kontrakt bleibt. In diesem Fall muß Glättzylinder der geringfügigen Lageveränderung der Auftragwalze folgen, d. h. die Schmitzringberührung bleibt durch geeignete Maßnahmen erhalten.

Ausführungsbeispiele der Erfindung sind in den Zeichnungen dargestellt und werden im folgenden näher beschrieben.

Es zeigen:
- Fig. 1: eine schematische Darstellung eines Druckwerkes mit einer Druckform im Umfang des Formzylinders
- Fig. 2: eine schematische Darstellung einer Druckmaschine, wobei jeder Formzylinder zwei Druckformen aufweist, die von jeweils einem Farbwerk eingefärbt werden.

Ein Farbwerk einer Rotationsdruckmaschine, vorzugsweise einer Offsetrotationsdruckmaschine, weist im wesentlichen eine Rasterwalze 04 (Aniloxwalze), eine erste Farbwalze 04, z. B. eine Farbauftragwalze 04, sowie eine weitere Farbwalze 05, z. B. einen Glättzylinder 05, auf. Der Rasterwalze 03 ist zur Farbzufuhr eine Rakeleinrichtung 02, z. B. eine Kammerrakel 02 zugeordnet. Die Druckfarbe ist vorzugsweise pastös und weist eine Viskosität größer als 9000 Pa·s auf.

Die Farbauftragwalze 04 färbt eine Druckform, z. B. eine Druckplatte eines Formzylinders 06, z. B. eines Plattenzylinders 06 ein.

Dieser Formzylinder 06 wirkt mit einem Übertragungszylinder 07, z. B. Gummizylinder 07, zusammen. Dieser Übertragungszylinder 07 bildet mit einem Gegendruckzylinder 08 eine Druckstelle. Der Gegendruckzylinder 08 kann als "harter" Gegendruckzylinder 08 mit beispielsweise Halteelementen oder als zweiter Übertragungszylinder ausgebildet sein. Dem Formzylinder 06 kann ein Farbwerk zugeordnet sein, wobei dann der Radius r04 der Farbauftragwalze 04 mit dem Radius r06 des Formzylinders 06 gleich sind.

Sind dem Formzylinder 06 mehrere, z. B. zwei Farbwerke zugeordnet, ist die Anzahl der Farbwerke gleich dem ganzzahligen Vielfachen des Verhältnisses von Radius r06 des Formzylinders 06 zu dem Radius r04 der Farbauftragwalze 04 (Fig. 2).

Vorzugsweise berührt die Farbauftragwalze 04 sowohl den Formzylinder 06 als auch die Rasterwalze 03. Es sind aber auch mehrere gleich große Farbwalzen zwischen Rasterwalze 03 und Formzylinder 06 möglich.

Dieser Farbauftragwalze 04 ist eine weitere Farbwalze 05, z. B. ein Glättzylinder 05 zugeordnet.

Die Farbauftragwalze 04 und/oder der Glättzylinder 05 führen einen Hub in axialer Richtung aus.

Ein Verhältnis von Umfangslänge pro Winkeleinheit der changierenden Farbwalze 04; 05 bezogen auf den Hub pro Winkeleinheit der Farbwalzen 04; 05 beträgt 2,5 bis 5.

Vorzugsweise changiert der Glättzylinder 05 und die Farbauftragwalze 04 ist in axialer Richtung fest.

### Bezugszeichenliste

- 01: -
- 02: Rakeleinrichtung, Kammerrakel
- 03: Rasterwalze
- 04: Farbauftragwalze, Farbwalze
- 05: Glättzylinder, Farbwalze
- 06: Formzylinder, Plattenzylinder
- 07: Übertragungszylinder, Gummizylinder
- 08: Gegendruckzylinder

- Radius: r04
- Radius: r05
- Radius: r06

## Patentansprüche

1. Verfahren zur Verwendung eines Kurzfarbwerkes einer Rotationsdruckmaschine mit einer Rasterwalze (03) und mindestens einer Farbwalze (04; 05), wobei mindestens eine als Farbauftragwalze (04) ausgebildete Farbwalze (04) einen Formzylinder (06) einfärbend angeordnet ist, **dadurch gekennzeichnet, daß** die Farbwalze (04; 05) über eine Drucklänge eine Bewegung in einer axialen Bewegungsrichtung ausführt und daß die Umkehr der Bewegungsrichtung in einer Zylindergrube der zusammenwirkenden Farbwalze (04) bzw. des Formzylinders (06) erfolgt.

2. Verfahren zur Verwendung eines Kurzfarbwerkes nach Anspruch 1, **dadurch gekennzeichnet, daß** zusätzlich zur Farbauftragwalze (04) mindestens eine weitere Farbwalze (05) angeordnet ist.

3. Verfahren zur Verwendung eines Kurzfarbwerkes nach Anspruch 2, **dadurch gekennzeichnet, daß** diese weitere, als Glättzylinder (05) ausgebildete Farbwalze (05), eine Bewegung in axialer Richtung ausführend angeordnet ist.

4. Verfahren zur Verwendung eines Kurzfarbwerkes nach Anspruch 1, **dadurch gekennzeichnet, daß** dem Formzylinder (06) eine Mehrzahl von Farbwerken zugeordnet ist und die Zahl dieser Farbwerke gleich dem ganzzahligen Vielfachen des Umfangs des Formzylinders (06) bezogen auf den Umfang der Farbauftragwalze (04) ist.

5. Verfahren zur Verwendung eines Kurzfarbwerkes nach Anspruch 1, **dadurch gekennzeichnet, daß** die Farbauftragwalze (04) zwecks Farbübertragung ein Offsetgummituch aufweist.

6. Verfahren zur Verwendung eines Kurzfarbwerkes nach Anspruch 1, **dadurch gekennzeichnet, daß** Farbauftragwalze (04) und Rasterwalze (03) jeweils zusammenwirkende Schmitzringe aufweisen.

7. Verfahren zur Verwendung eines Kurzfarbwerkes nach Anspruch 1, **dadurch gekennzeichnet, daß** Farbauftragwalze (04), Rasterwalze (03) und Glättzylinder (05) paarweise zusammenwirkende Schmitzringe aufweisen.

8. Verfahren zur Verwendung eines Kurzfarbwerkes nach Anspruch 1, **dadurch gekennzeichnet, daß** ein Übertragungszylinder (07) mit dem Formzylinder (06) zusammenwirkend angeordnet ist.

9. Verfahren zur Verwendung eines Kurzfarbwerkes nach Anspruch 8, **dadurch gekennzeichnet, daß** einerseits Übertragungszylinder (07) und Formzylinder (06) sowie andererseits Farbauftragwaleze (04) und Rasterwalze (03) sowie Glättzylinder (05) paarweise zusammenwirkende Schmitzringe aufweisen.

10. Verfahren zur Verwendung eines Kurzfarbwerkes nach den Ansprüchen 6, 7 oder 9, **dadurch gekennzeichnet, daß** die Schmitzringpaarungen durch vorgespannte Wälzlager ohne Lagerluft ersetzt sind.

11. Verfahren zur Verwendung eines Kurzfarbwerkes nach Anspruch 1, **dadurch gekennzeichnet, daß** die Farbauftragwalze (04) einen funktional endlosen Bezug aufweist.

12. Verfahren zur Verwendung eines Kurzfarbwerkes nach Anspruch 11, **dadurch gekennzeichnet, daß** bei aufvulkanisiertem, endlosem Bezug der Farbauftragwalze (04) keine Schmitzringe angeordnet sind.

13. Verfahren zur Verwendung eines Kurzfarbwerkes nach Anspruch 1, **dadurch gekennzeichnet, daß** der Rasterwalze (03) eine Kammerrakel (02) zugeordnet ist.

14. Verfahren zur Verwendung eines Kurzfarbwerkes nach Anspruch 1, **dadurch gekennzeichnet, daß** die Rasterwalze (03) pastöse Druckfarben, insbesondere mit einer Viskosität größer 9000 mPa·s, verarbeitend angeordnet ist.

15. Verfahren zur Verwendung eines Kurzfarbwerkes nach Anspruch 1, **dadurch gekennzeichnet, daß** ein Verhältnis eines Rasters der Rasterwalze (03) zu einem Verhältnis eines Rasters der Druckform des Formzylinders (06) größer 0,8 ist.

16. Verfahren zur Verwendung eines Kurzfarbwerkes nach Anspruch 1, **dadurch gekennzeichnet, daß** ein Verhältnis von Umfangslänge pro Winkeleinheit der changierenden Farbwalze (04; 05) bezogen auf den Hub pro Winkeleinheit der Farbwalze (04; 05) 2,5 bis 5 beträgt.

## Claims

1. Method for the use of a short inking system of a rotary printing press with a screen roller (03) and at least one inking roller (04; 05), wherein at least one inking roller (04) designed as a ink application roller (04) is arranged to ink a forme cylinder (06), **characterised in that** the inking roller (04; 05) carries out a movement in an axial direction over a print reprint range, and that the reversal of the direction of movement takes place in a cylinder trough of the cooperating inking roller (04), or rather of the forme cylinder (06).

2. Method for the use of a short inking system according to claim 1, **characterised in that,** in addition to the ink application roller (04), at least one further inking roller (05) is arranged.

3. Method for the use of a short inking system according to claim 2, **characterised in that** this further inking roller (05), designed as a smoothing cylinder (05), is arranged to carry out a movement in an axial direction.

4. Method for the use of a short inking system according to claim 1, **characterised in that** a multiplicity of inking systems are allocated to the forme cylinder (06), and the number of these inking systems is equal to the whole-number multiple of the circumference of the forme cylinder (06) relative to the circumference of the ink application roller (04).

5. Method for the use of a short inking system according to claim 1, **characterised in that** the ink application roller (04) has an offset rubber blanket for purposes of ink transfer.

6. Method for the use of a short inking system according to claim 1, **characterised in that** ink application roller (04) and screen roller (03) each have cooperating bearer rings.

7. Method for the use of a short inking system according to claim 1, **characterised in that** ink application roller (04), screen roller (03) and smoothing cylinder (05) have pairwise cooperating bearer rings.

8. Method for the use of a short inking system according to claim 1, **characterised in that** a transfer cylinder (07) is arranged so as to cooperate with the forme cylinder (06).

9. Method for the use of a short inking system according to claim 8, **characterised in that** transfer cylinder (07) and forme cylinder (06) on the one hand, as well as ink application roller (04) and screen roller (03) as well as smoothing cylinder (05) on the other hand, have bearer rings cooperating pairwise.

10. Method for the use of a short inking system according to the claims 6, 7 or 9, **characterised in that** the bearer ring pairings are pretensed rolling bearings without bearing play.

11. Method for the use of a short inking system according to claim 1, **characterised in that** the ink application roller (04) has a functionally endless supply.

12. Method for the use of a short inking system according to claim 11, **characterised in that** in cured-on, endless supply of the ink application roller (04), no bearing rings are arranged.

13. Method for the use of a short inking system according to claim 1, **characterised in that** a chamber doctor blade (02) is allocated to the screen roller (03).

14. Method for the use of a short inking system according to claim 1, **characterised in that** the screen roller (03) is arranged to process pasty printing inks, in particular with a viscosity of greater than 9000 mPa·s.

15. Method for the use of a short inking system according to claim 1, **characterised in that** a ratio of a raster of the screen roller (03) to a ratio of a raster of the printing forme of the forme cylinder (06) is greater than 0.8.

16. Method for the use of a short inking system according to claim 1, **characterised in that** a ratio of the circumferential length per unit of angle of the traversing inking roller (04; 05) relative to the lift per unit of angle of the inking roller (04; 05) comes to 2.5 to 5.

## Revendications

1. Procédé d'utilisation d'un dispositif d'encrage court d'une machine d'impression rotative, avec un cylindre tramé (03) et au moins un cylindre d'encrage (04 ; 05), sachant qu'au moins un cylindre d'encrage (04) conçu comme cylindre applicateur d'encre (04) est disposé de manière à encrer un cylindre de cliché (06), **caractérisé en ce que** le cylindre d'encrage (04 ; 05) accomplit sur une longueur d'impression un mouvement dans une direction de déplacement axiale, et **en ce que** l'inversion de la direction de déplacement s'effectue dans un évidement de cylindre du cylindre d'encrage coopérant (04) ou du cylindre de cliché (06).

2. Procédé d'utilisation d'un dispositif d'encrage court selon la revendication 1, **caractérisé en ce qu'**au moins un autre cylindre d'encrage (05) est disposé en plus du cylindre applicateur d'encre (04).

3. Procédé d'utilisation d'un dispositif d'encrage court selon la revendication 2, **caractérisé en ce que** cet autre cylindre d'encrage (05), réalisé sous forme de cylindre lisseur (05), est disposé de manière à accomplir un mouvement en direction axiale.

4. Procédé d'utilisation d'un dispositif d'encrage court selon la revendication 1, **caractérisé en ce que** plusieurs dispositifs d'encrage sont associés au cylindre de cliché (06), et **en ce que** le nombre de ces dispositifs d'encrage est égal au multiple entier de la circonférence du cylindre de cliché (06) par rapport à la circonférence du cylindre applicateur d'encre (04).

5. Procédé d'utilisation d'un dispositif d'encrage court selon la revendication 1, **caractérisé en ce que** le cylindre applicateur d'encre (04) présente un blanchet offset pour le transfert d'encre.

6. Procédé d'utilisation d'un dispositif d'encrage court selon la revendication 1, **caractérisé en ce que** le cylindre applicateur d'encre (04) et le cylindre tramé (03) présentent respectivement des bagues de cylindre coopérantes.

7. Procédé d'utilisation d'un dispositif d'encrage court selon la revendication 1, **caractérisé en ce que** cylindre applicateur d'encre (04), le cylindre tramé (03) et le cylindre lisseur (05) présentent respectivement des bagues de cylindre qui coopèrent par paires.

8. Procédé d'utilisation d'un dispositif d'encrage court selon la revendication 1, **caractérisé en ce qu'**un cylindre de transfert (07) est disposé de manière à coopérer avec le cylindre de cliché (06).

9. Procédé d'utilisation d'un dispositif d'encrage court selon la revendication 8, **caractérisé en ce que** d'une part le cylindre de transfert (07) et le cylindre de cliché (06) et d'autre part le cylindre applicateur d'encre (04) et le cylindre tramé (03) ainsi que le cylindre lisseur (05) présentent des bagues de cylindre qui coopèrent par paires.

10. Procédé d'utilisation d'un dispositif d'encrage court selon les revendications 6, 7 ou 9, **caractérisé en ce que** les appariements de bagues de cylindre sont remplacés par des paliers à roulement précontraints sans jeu de coussinet.

11. Procédé d'utilisation d'un dispositif d'encrage court selon la revendication 1, **caractérisé en ce que** le cylindre applicateur d'encre (04) présente un revêtement fonctionnellement sans fin.

12. Procédé d'utilisation d'un dispositif d'encrage court selon la revendication 11, **caractérisé en ce qu'**il n'est pas prévu de bagues de cylindre en cas de revêtement sans fin vulcanisé du cylindre applicateur d'encre (04).

13. Procédé d'utilisation d'un dispositif d'encrage court selon la revendication 1, **caractérisé en ce qu'**un racle à chambre (02) est associé au cylindre tramé (03).

14. Procédé d'utilisation d'un dispositif d'encrage court selon la revendication 1, **caractérisé en ce que** le cylindre tramé (03) est disposé de manière à traiter des encres pâteuses, notamment d'une viscosité supérieure à 9000 mPa.s.

15. Procédé d'utilisation d'un dispositif d'encrage court selon la revendication 1, **caractérisé en ce que** le rapport de la trame du cylindre tramé (03) est supérieur à 0,8 relativement au rapport de la trame du cliché d'impression du cylindre de cliché (06).

16. Procédé d'utilisation d'un dispositif d'encrage court selon la revendication 1, **caractérisé en ce que** le rapport entre la longueur circonférentielle par unité d'angle du cylindre d'encrage alternant (04 ; 05) et la course par unité d'angle du cylindre d'encrage (04 ; 05) est compris entre 2,5 et 5.
